# EUROPÄISCHE PATENTANMELDUNG

(11) **EP 4 737 830 A1**
(43) Veröffentlichungstag der Anmeldung: **06.05.2026**
(21) Anmeldenummer: 25176720.8
(22) Anmeldetag: 15.05.2025
(51) Int. Cl.: F26B 3/04, F26B 13/16, F26B 23/00

(54) **TROCKNER FÜR EINE TEXTILE WARENBAHN**

(30) Priorität: 29.10.2024 DE 102024131491
(71) Anmelder: Trützschler Group SE, 41199 Mönchengladbach (DE)
(72) Erfinder: Schütt, Philipp, 63517 Rodenbach (DE); Schott, Daniel, 36391 Sinntal (DE); Weigert, Thomas, 65843 Sulzbach (DE)

(57) **Zusammenfassung**

Die Erfindung betrifft einen Trockner (1) für eine textile Warenbahn (5), umfassend mindestens zwei vertikal übereinander geordnete Trocknerräume (2_{T1}, 2_{T2}), wobei jeder Trocknerraum (2_{T1}; 2_{T2}) eine Trommel (T1; T2) mit beidseitig dazu angeordneten Strömungskanälen (17_{T1}, 17_{T2}) aufweist, und dass jeder Trocknerraum (2_{T1}; 2_{T2}) eine separate Zusatzkammer (11_{T1}, 11_{T2}) aufweist, die Kanäle (13_{T1}, 13_{T2}, 15_{T1}, 15_{T2}) zur Zufuhr von Frischluft (12_{T1}, 12_{T2}) und Ableitung von Abluft (14_{T1}, 14_{T2}) aufweist, wobei die Zusatzkammern (11_{T1}, 11_{T2}) zwischen einer Stirnseite des zugehörigen Trocknerraums (2_{T1}; 2_{T2}) und einem separaten Heizungs- und Ventilatorraum (24) angeordnet ist.

Die Erfindung ist dadurch gekennzeichnet, dass die Kanäle (13_{T1}, 15_{T1}) zur Zufuhr von Frischluft (12_{T1}) und Ableitung von Abluft (14_{T1}) des unteren Trocknerraumes (2_{T1}) am oberen Trocknerraum (2_{T2}) und an der oberen Zusatzkammer (11_{T2}) anliegen.

Die Erfindung betrifft weiterhin ein Verfahren zum Trocknen einer textilen Warenbahn.

## Beschreibung

Die Erfindung betrifft einen Trockner für eine textile Warenbahn nach dem Oberbegriff von Anspruch 1, sowie ein Verfahren zum Trocknen einer textilen Warenbahn.

Zur Trocknung von textilen Warenbahnen sind Trockner bekannt, bei denen in einem Gehäuse eine oder mehrere Trommeln angeordnet sind. Über eine Öffnung in der Trocknerkammer wird eine textile Warenbahn dem Trockner zugeführt, indem sie die Trommel zu einem Großteil des Umfanges umschlingt und dann aus der Trocknerkammer wieder abgeführt wird. Üblicherweise wird über diese Öffnung auch die Frischluft zugeführt, die innerhalb der Trocknerkammer erhitzt und mit der Umluft vermischt wird, damit sie einen möglichst hohen Anteil an Feuchtigkeit aufnehmen kann. Bei der Umschlingung der Trommel strömt das Gemisch aus Umluft und Frischluft durch die Warenbahn, nimmt zumindest teilweise die Feuchtigkeit der Warenbahn auf und wird über den Innenraum der Trommel wieder abgeführt. Aus diesem Volumenstrom wird ein Teilvolumenstrom als Abluft abgeführt. Dabei wird die feuchte Abluft über Kanäle oberhalb der Trommeln abgeführt, was aufgrund der rotierenden Trommeln eine aufwendige und teure Abdichtung erfordert und wartungsintensiv ist. Um den Sogeffekt aus der Umgebung des Trockners zu vermeiden, sind nachträglich an der Trocknerkammer Zuführleitungen bzw. Kanäle für Frischluft angebaut worden, die beispielsweise mit einem Wärmetauscher zur Erwärmung der Frischluft gekoppelt werden können.

Ein zuvor beschriebener Trockner ist in der DE 102009016019 A1 offenbart. Bei den Trocknern dieser Bauart findet die Luftzirkulation der Frischluft rechtwinklig zur Abzugsrichtung der feuchten Luft statt, also rechtwinklig zur Trommelachse, wodurch die Luftzirkulation innerhalb der Trocknerkammer gestört wird. Ein weiterer Nachteil ist aufgrund von fehlenden Platzverhältnissen der oft aufwändige Umbau, bei dem der Frischluftkanal nicht mit einem Wärmetauscher gekoppelt werden kann. Da die Trockner sehr dicht in einer Reihe von verschiedenen verfahrenstechnischen Aggregaten stehen, die nacheinander die textile Warenbahn behandeln, fehlt oft der Platz, einen Kanal für Frischluft nachträglich zwischen den Aggregaten zu installieren.

Die DE 1729499 A1 zeigt einen Trockner, bei dem mehrere Trommeln in Reihe versetzt angeordnet sind, wobei die Trommeln beidseitig von Ventilatoren besaugt werden. Innerhalb des Trockners zwischen den Trommeln und den Ventilatoren ist eine Strömungskammer angeordnet, aus der ein Teil der verbrauchten und mit Feuchtigkeit angereicherten Luft abgezogen wird.

Die Anordnung der Trocknertrommeln benötigt in einer Anlage viel Platz, so dass Konvektionstrockner bekannt sind, bei denen die Trocknertrommeln vertikal übereinander angeordnet sind.

Es ist Aufgabe der Erfindung einen Trockner für eine textile Warenbahn zu schaffen, der mit einem geringeren Energiebedarf betrieben werden kann.

Die Erfindung löst die gestellte Aufgabe durch die Lehre nach Anspruch 1 und 9; weitere vorteilhafte Ausgestaltungsmerkmale der Erfindung sind durch die Unteransprüche gekennzeichnet.

Gemäß der technischen Lehre nach Anspruch 1 umfasst der Trockner für eine textile Warenbahn mindestens zwei vertikal übereinander geordnete Trocknerräume, wobei jeder Trocknerraum eine Trommel mit beidseitig dazu angeordneten Strömungskanälen aufweist. Weiterhin weist jeder Trocknerraum eine separate Zusatzkammer auf, die Kanäle zur Zufuhr von Frischluft und Ableitung von Abluft aufweisen. Dabei sind die Zusatzkammern zwischen einer Stirnseite des zugehörigen Trocknerraums und einem separaten Heizungs- und Ventilatorraum angeordnet.

Die Erfindung ist dadurch gekennzeichnet, dass die Kanäle zur Zufuhr von Frischluft und Ableitung von Abluft des unteren Trocknerraumes am oberen Trocknerraum und an der oberen Zusatzkammer anliegen. Die Frischluft für den unteren Trocknerraum wird durch die Wärmeabfuhr des oberen Trocknerraumes und der oberen Zusatzkammer zusätzlich vorerwärmt und kann dadurch mehr Feuchtigkeit aufnehmen. Gleichzeitig sinkt der Energiebedarf im unteren Trocknerraum. Da der untere Trocknerraum ein höheres Temperaturniveau als der obere Trocknerraum, weist auch die Abluft und die Abwärme aus dem unteren Trocknerraum ein höheres Temperaturniveau auf und erwärmt damit die obere Zusatzkammer und den oberen Trocknerraum.

Vorzugsweise sind die Strömungskanäle durch perforierte Siebdecken von den Trommeln getrennt. Damit erfolgt eine Vergleichmäßigung der Luftströmung entlang der Arbeitsbreite der Warenbahn bzw. entlang der Trommellänge.

Die Trommeln können Luftleitzylinder aufweisen, die vorzugsweise einstellbar ausgebildet sind. Über die Arbeitsbreite der Warenbahn kann damit die Strömungsintensität eingestellt werden, wodurch insbesondere die Randbereiche der Warenbahn in der Restfeuchte eingestellt werden können.

Dadurch, dass die Trocknerräume bis auf eine Durchtrittöffnung zum Durchführen der Warenbahn vollständig voneinander getrennt sind, ergeben sich zwei thermisch autarke Trocknerräume, deren jeweilige Abwärme unterschiedlich genutzt werden kann.

Jedem Trocknerraum ist ein eigener Heizungs- und Ventilatorraum zugeordnet, dessen Ventilator zum Absaugen der Abluft aus dem Trocknerraum ausgebildet ist. Neben den Trocknerräumen sind auch die Zusatzkammern und die Heizungs- und Ventilatorräume voneinander getrennt, so dass zwei thermisch getrennte Trocknersystem übereinander angeordnet sind, die eine Warenbahn im Durchströmprinzip trocknen und deren jeweilige Abwärme für das andere Trocknersystem genutzt werden kann.

Innerhalb der Heizungs- und Ventilatorräume sind Mittel zum Erwärmen der Trocknungsluft angeordnet. Diese können als Wärmetauscher, Gasbrenner oder als Elektroheizung oder einer Kombination daraus ausgebildet sein. Für den Betreiber des Trockners ergibt sich in Abhängigkeit der zu produzierenden Warenbahn eine hohe Flexibilität im Betrieb des Trockners und bei den Energiekosten.

Der Trockner weist einen Einlass zum Einlaufen der Warenbahn auf, ferner zwei Umlenkwalzen an einer Durchtrittöffnung zum Führen der Warenbahn von der unteren Trommel auf die obere Trommel, und einem Auslass zum Abführen der Warenbahn aus dem Trockner. Bis auf die Durchtrittöffnung für die Warenbahn sind der obere und der untere Trocknerraum mit allen zugehörigen Komponenten (Zusatzkammer, Heizungs- und Ventilatorraum, Kanäle für Frisch und Abluft) vollständig thermisch voneinander getrennt.

Das erfindungsgemäße Verfahren zum Trocknen einer textilen Warenbahn weist zwei vertikal übereinander angeordnete Trocknerräumen mit jeweils einer Trommel auf, in die jeweils eine separate Strömung erwärmte Trocknungsluft geleitet wird. Die Warenbahn wird zuerst um die untere Trommel geführt, und dann um die obere Trommel, wobei die erwärmte Trocknungsluft die Warenbahn durchströmt und über einen Innenraum der Trommeln abgeführt wird. Frischluft wird für jeden Trocknerraum in einer zugehörigen separaten oberen und unteren Zusatzkammer zugeführt und Abluft über die zugehörige Zusatzkammer abgeführt, wobei die Frischluft innerhalb der Zusatzkammern mit der Trocknungsluft gemischt wird. Das erfindungsgemäße Verfahren ist dadurch gekennzeichnet, dass die Frischluft für den unteren Trocknerraum an der oberen Zusatzkammer und dem oberen Trocknerraum vorbeigeführt und dadurch erwärmt wird.

Die Frischluft für den unteren Trocknerraum wird durch die Wärmeabfuhr des oberen Trocknerraumes und der oberen Zusatzkammer zusätzlich erwärmt und kann dadurch mehr Feuchtigkeit aufnehmen. Gleichzeitig verringert sich der Bedarf an zugeführter Heizenergie durch die Heizelemente. Da die meiste Heizleistung im unteren Trocknerraum benötigt wird, kann dadurch bei gleicher Verdampfungsleistung die benötigte Heizleistung reduziert werden.

Wird auch die Abluft für den unteren Trocknerraum an der oberen Zusatzkammer und dem oberen Trocknerraum vorbeigeführt, kann aufgrund des höheren Temperaturniveaus des unteren Trocknerraumes die Abluft zur Erwärmung der oberen Zusatzkammer und des oberen Trocknerraumes verwendet werden.

Vorzugsweise wird der untere Trocknerraum um mindestens 30°, vorzugsweise um mindestens 60° Grad, besonders bevorzugt um mindestens 90° Grad, wärmer betrieben als der obere Trocknerraum. Die Temperaturdifferenz hängt vom Temperaturniveau des Trockners ab, der in Abhängigkeit der zu verarbeitenden Fasermischung betrieben werden kann.

Vorzugsweise wird die erwärmte Trocknungsluft vor dem Durchströmen durch die Trommeln entlang eines Strömungskanals geführt und mittels perforierter Siebdecken in der Strömungsgeschwindigkeit vergleichmäßigt. Damit erfolgt eine Vergleichmäßigung der Luftströmung entlang der Arbeitsbreite der Warenbahn bzw. entlang der Trommellänge.

Weiterhin kann die Trocknungsintensität der Warenbahn über die Arbeitsbreite durch Luftleitzylinder innerhalb der Trommeln eingestellt werden. Insbesondere die Randbereiche der Warenbahn können dadurch in der Restfeuchte eingestellt werden.

Dadurch, dass die Warenbahn jede Trommel um mindestens 280° umschlingt, entsteht bei der vertikalen Anordnung der Trommeln eine höhere Trocknungsintensität als bei Trommeln, die nebeneinander angeordnet sind. Aufgrund der Bauweise ist bei Reihentrocknern eine Umschlingung in dieser Größe oft nicht möglich.

Vorzugsweise wird innerhalb der Zusatzkammern die Abluft an der Stelle aus der Trocknungsluft abgeführt wird, an der sie das niedrigste Temperatur- bzw. Energieniveau besitzt.

Die Frischluft und die Trocknungsluft werden innerhalb des jeweiligen Heizungs- und Ventilatorraumes erwärmt, was über Wärmetauscher, Gasbrenner oder eine Elektroheizung erfolgt oder eine Kombination daraus.

Mit den Merkmalen der Erfindung ist es möglich, die Anschlüsse für die Frischluft und die Abluft so an den Trocknerräumen anzuordnen, dass die Luftströmung für den Trocknungsprozess im Trocknerraum und innerhalb der Trommel nicht gestört wird. Durch die Zusatzkammer entspannt sich die Trocknungsluft, so dass sich deren Strömungsgeschwindigkeit beim Austritt aus der Trommel um ein Vielfaches reduziert. Aus der Zusatzkammer wird die Abluft mit dem geringsten Einfluss auf den Trocknungsprozess entzogen. Weiterhin kann durch den Unterdruck in der Zusatzkammer die Frischluft frei angesaugt und in den Heizungs- und Ventilatorraum geleitet werden.

Dabei ist es vorteilhaft, die jeweilige Zusatzkammer zwischen einer Stirnseite des Trocknerraumes und dem zugehörigen Heizungs- und Ventilatorraum anzuordnen. Aus energetischen Gründen ist die Entnahme der Abluft aus der Trocknungsluft in der Zusatzkammer am wirkungsvollsten, da hier die Trocknungsluft das niedrigste Energieniveau hat. Somit ist der Energieverlust durch die Abluft am geringsten. Es ergibt sich eine für den Trocknungsprozess strömungsgünstige Lösung, die unabhängig vom Platzangebot zwischen den nacheinander angeordneten Aggregaten angeordnet werden kann. Zusätzlich erlaubt die eindeutig definierte Schnittstelle die Verwendung einer Wärmerückgewinnung unter optimalen Bedingungen. Mit dieser kann die Energiebilanz weiter verbessert werden.

Innerhalb der jeweiligen Zusatzkammer vermischt sich die Frischluft mit der Trocknungsluft. Dadurch, dass innerhalb des zugehörigen Heizungs- und Ventilatorraumes Mittel zum Erwärmen der Frischluft und Trocknungsluft angeordnet sind, hat die erwärmte Trocknungsluft nur einen kurzen Weg bis zum Trocknerraum, auf dem sie nicht abkühlt.

Die Anordnung der Ventilatoren an den jeweiligen Heizungs- und Ventilatorraum zur Zirkulation der Trocknungsluft hat den Vorteil, dass der Trockner kompakt gebaut werden kann.

Innerhalb der Zusatzkammern sind Anschlüsse angeordnet, durch die die Trocknungsluft aus dem Trocknerraum bzw. den Trommeln mittels der Ventilatoren abgesaugt werden kann. Die Anschlüsse wiederum können strömungsgünstig ausgebildet sein, um die Strömungsverluste zu minimieren.

Die Erfindung wird nachfolgend anhand eines möglichen schematisch dargestellten Ausführungsbeispieles näher erläutert. Es zeigt:
- Figur 1:: eine schematische Darstellung eines Konvektionstrockners in einem perspektivischem Teilschnittt;
- Figur 2:: eine Schnittdarstellung auf die Vorderseite des Trockners;
- Figur 3:: eine schematische seitliche Darstellung der erfindungsgemäßen Konvektionstrockners.

In den Figuren 1 bis 3 ist ein Trockner 1 in Form eines Konvektionstrockners dargestellt, der zwei übereinander angeordnete Trommeln T1, T2 mit jeweils einem zugehörigen Trocknerraum 2_{T1}, 2_{T2} aufweist. Jeder Trocknerraum 2_{T1}, 2_{T2} wird durch eine Trommel T1, T2 mit beidseitig angeordneten Strömungskanälen 17_{T1}, 17_{T2} gebildet. Die Trocknerräume 2_{T1}, 2_{T2} sind bis auf eine Durchtrittsöffnung 16 für die Warenbahn 5 vollständig voneinander getrennt.

Eine Warenbahn 5 wird über einen Einlass 6 mittels einer Umlenkwalze 7 in den Trockner 1 hineingeführt und über eine erste Umlenkwalze 8.1 an der Durchtrittsöffnung 16 in den unteren Trocknerraum 2_{T1} um die untere Trommel T1 geführt. Nach Darstellung der Figur 2 erfolgt der Umlauf der Warenbahn 5 um die untere Trommel T1 entgegen dem Uhrzeigersinn. Nachdem die Warenbahn 5 fast die gesamte untere Trommel T1 umlaufen hat, wird sie an der Durchtrittsöffnung 16 in den oberen Trockenraum 2_{T2} um die obere Trommel T2 geführt und umläuft die obere Trommel T2 mit dem Uhrzeigersinn, bis sie an der zweiten Umlenkwalze 8.2 an der Durchtrittsöffnung 16 über den Auslass 9 an der Auslasswalze 10 aus dem Trockner 1 herausgeführt wird. Während des Durchlaufes durch die Trocknerräume 2 wird die Warenbahn 5 mit erhitzter Trocknungsluft durchströmt. Dabei nimmt die Trocknungsluft die Feuchtigkeit der Warenbahn 5 auf und wird über das Innere der Trommeln T1 und T2 abgesaugt. Die untere Trommel T1 kann ein Temperaturniveau von rund 200° C aufweisen, wohingegen die obere Trommel T2 ein niedrigeres Temperaturniveau von rund 110° C aufweisen kann. Je nach Faserzusammensetzung der Warenbahn 5 kann das Temperaturniveau der unteren Trommel T1 auch nur 180° oder 170° aufweisen, so dass das zugehörige niedrigere Temperaturniveau der oberen Trommel T2 120° bzw. 140° beträgt. Es ergeben sich damit Temperaturunterschiede von 90° bzw. 60° bzw. 30° zwischen der unteren und oberen Trommel, was für unterschiedliche Fasermischungen vorteilhaft sein kann. Die Warenbahn 5 umschlingt jede Trommel T1, T2 um rund 280°.

An beide Trocknerräume 2_{T1}, 2_{T2} ist jeweils eine Zusatzkammer 11_{T1}, 11_{T2} angeordnet, in die die Kanäle 13_{T1}, 13_{T2} für die Frischluft 12_{T1}, 12_{T2} und die Kanäle 15_{T1}, 15_{T2} für die Abluft 14_{T1}, 14_{T2} münden. Die Zusatzkammern 11_{T1}, 11_{T2} sind voneinander durch eine horizontale Trennwand 19 getrennt, aber auch von den Trocknerräumen 2_{T1}, 2_{T2} durch zwei vertikale Trennwände 18_{T1}, 18_{T2} getrennt und separat aufgebaut. An die Zusatzkammern 11_{T1}, 11_{T2} sind die Heizungs- und Ventilatorräume 24 angeordnet. Die Trocknerräume 2_{T1}, 2_{T2} sind mit hier nicht dargestellten Luftkanälen ober- und unterhalb der Trommeln T1, T2 mit den Heizungs- und Ventilatorräumen 24 verbunden. Die Zusatzkammern 11_{T1}, 11_{T2} sind über die stirnseitigen Öffnungen der Trommeln T1, T2 mit den Trocknerräumen 2_{T1}, 2_{T2} verbunden.

Mit den Heizelementen 23 wird eine Trocknungsluft erzeugt, die mit Frischluft 12_{T1}, 12_{T2} in den Zusatzkammern 11_{T1}, 11_{T2} gemischt wird. Die Trocknungsluft durchströmt die beidseitig zu den Trommeln T1, T2 angeordneten Strömungskanäle 17_{T1}, 17_{T2}, durchströmen die perforierten Siebdecken 4_{T1}, 4_{T2}, die eine Vergleichmäßigung der Trocknungsluft bewirken, und durchströmen die Warenbahn 5 bis in die Trommel T1, T2. Innerhalb der Trommeln T1, T2 sind Luftleitzylinder 3_{T1}, 3_{T2} angeordnet, deren Perforation einstellbar ausgebildet sein kann. Damit kann die Trocknungskapazität über die Arbeitsbreite eingestellt werden, so dass die Ränder der Warenbahn 5 nicht zu trocken, aber auch nicht mit einer zu hohen Restfeuchtigkeit aus dem Trockner 1 auslaufen. Die Trocknungsluft wird dabei mit Feuchtigkeit beladen und als Abluft 14_{T1}, 14_{T2} über die Ventilatoren 21 aus den Trommeln T1, T2 abgesaugt. Innerhalb der Zusatzkammern 11_{T1}, 11₇₂ wird die mit Feuchtigkeit beladene und erhitzte Abluft 14_{T1}, 14_{T2} mit der Frischluft 12_{T1}, 12_{T2} und der Trocknungsluft gemischt, so dass ein Teil der Abluft 14_{T1}, 14_{T2} energetisch wieder in den Kreislauf des Trocknungsprozesses einläuft.

Im Unterschied zum Stand der Technik strömt hierbei die Frischluft 12_{T1}, 12_{T2} nicht direkt in die Trocknerräume 2_{T1}, 2_{T2} , sondern erst in die Zusatzkammern 11_{T1}, 11_{T2}, in denen eine weitere Erwärmung durch eine Mischung mit der beladenen Abluft 14_{T1}, 14_{T2} nach der Durchströmung der Warenbahn 5 stattfindet. In vorherigen Konstruktionen erfolgte diese Durchmischung der Frischluft 12_{T1}, 12_{T2} mit der Trocknungsluft vor der Durchströmung der Warenbahn 5, wodurch die Temperatur der Trocknungsluft vor der Warenbahn 5 beeinflusst wird. Die Ausnutzung der Temperaturdifferenz zwischen Abluft 14_{T1}, 14_{T2} und Frischluft 12_{T1}, 12_{T2} reicht, um den thermischen Wirkungsgrad des Trockners 1 weiter zu erhöhen.

Figur 3 zeigt einen seitlichen Schnitt durch den Trockner 1. Die Ventilatoren 21, die die mit Feuchtigkeit gesättigte Trocknungsluft aus den Trommeln T1, T2 absaugen, sind an die Heizungs- und Ventilatorräume 24 angeflanscht und über nicht dargestellte Anschlüsse bzw. Adaptern mit den Zusatzkammern 11_{T1}, 11_{T2} verbunden. Übereinanderliegend sind die Trommeln T1, T2 ebenfalls über Anschlüsse mit den Zusatzkammern 11_{T1}, 11_{T2} verbunden. Die Heizungs- und Ventilatorräume 24 sind als separate und voneinander getrennte Kammern im Bereich der hinteren Stirnseite des Trockners 1 angeordnet, wobei zwischen den Heizungs- und Ventilatorräume 24 und den Trocknerräumen 2_{T1}, 2_{T2} die Zusatzkammern 11_{T1}, 11_{T2} angeordnet sind. Außerhalb des Heizungs- und Ventilatorraumes 24 sind die Antriebe der Ventilatoren 21 angeordnet, innerhalb befinden sich die Ventilatorräder. Je ein Ventilator 21 ist einer Trommel T1, T2 zugeordnet. Die Ventilatoren 21 sind über Anschlüsse bzw. Adapter mit den Zusatzkammern 11_{T1}, 11_{T2} und diese ebenfalls über Anschlüsse bzw. Adaptern mit den Trocknerräumen 2_{T1}, 2_{T2}verbunden.

Die mit Feuchtigkeit beladene Trocknungsluft strömt aus den Trommeln T1, T2 in die Zusatzkammern 11_{T1}, 11_{T2} und von den Zusatzkammern 11_{T1}, 11_{T2} über Anschlüsse in den Ansaugquerschnitt des jeweiligen Ventilators 21. Im Bereich der Trommeln T1, T2 wird die Abluft 14_{T1}, 14_{T2} aus der Zusatzkammer 11_{T1}, 11₇₂ über einen Kanal 15_{T1}, 15_{T2} , der an der Stirnseite angeordnet ist, entnommen (siehe Figur 1 und 2). Am Ende des Kanals sorgt ein nicht dargestellter Ventilator für die notwendige Luftströmung. Die Frischluftzufuhr erfolgt im Bereich der Trommel T1, T2 über die Zusatzkammern 11_{T1}, 11_{T2}, an die an der Stirnseite der Kanal 13_{T1}, 13_{T2} angeschlossen ist. Aus den Zusatzkammern 11_{T1}, 11₇₂ strömt das Gemisch aus Frisch- und Trocknungsluft in den Heizungs- und Ventilatorraum 24 ein, da die Ventilatoren 21 durch die Absaugung einen Unterdruck in den Trocknerräumen 2_{T1}, 2_{T2} erzeugen. Es handelt sich hier um ein Kreislaufsystem, dem ein Teilmassenstrom in Form von Abluft entzogen und ein Teilmassenstrom in Form von Frischluft zugeführt wird.

Durch die Zusatzkammern 11_{T1}, 11_{T2} entspannt sich die Trocknungsluft, so dass sich deren Strömungsgeschwindigkeit beim Austritt aus der Trommel T1, T2 um ein Vielfaches reduziert. Weiterhin kann durch den Unterdruck in der Zusatzkammer 11_{T1}, 11_{T2} die Frischluft 12_{T1}, 12_{T2} frei angesaugt und über diese dem Heizungs- und Ventilatorraum 24 mit Trocknungsluft zugeführt werden.

Am oder innerhalb des Heizungs- und Ventilatorraumes 24 können Heizelemente in Form von Wärmetauschern, einer oder mehreren Gasheizungen oder Elektroheizungen angeordnet sein, die die abgeführte Trocknungsluft einschließlich der Frischluft 12_{T1}, 12_{T2} auf die Trocknungstemperatur erwärmen.

Da die Trocknerräume 2_{T1}, 2_{T2} mit einem deutlich unterschiedlichen Temperaturniveau betrieben werden, und der untere Trocknerraum 2_{T1} um mindestens 60° Grad, vorzugsweise um mindestens 90° Grad, wärmer betrieben wird, sorgt dessen vertikal abstrahlende Abwärme für eine Reduzierung der benötigten Energie für den oberen Trocknerraum 2_{T1}. Der Kanal 13_{T1} für die Frischluft 12_{T1} der unteren Trommel T1 liegt am Trocknerraum 2_{T2} und an der Zusatzkammer 11_{T2} der oberen Trommel T2 an, so dass dadurch bereits die Frischluft 12_{T1} für den unteren Trocknerraum 2_{T1 vor}erwärmt wird. Dadurch kann die Trocknerluft im unteren Trocknerraum 2_{T1} mehr Feuchtigkeit aufnehmen. Der Bedarf an Heizenergie zum Verdampfen von Wasser verringert sich. Mit der Abluft 14_{T1} aus dem unteren Trocknerraum 2_{T1} werden die Seitenwände des Kanals 15_{T1} erwärmt, so dass über die Konvektion im oberen Trocknerraum 2_{T2} und in der oberen Zusatzkammer 11_{T2} die dort befindliche Luft zusätzlich erwärmt wird. Die Abluft 14_{T1} und die Frischluft 12_{T1} für den unteren Trocknerraum 2_{T1} wird durch Kanäle 13_{T1},15_{T1}, geführt, die zwischen der oberen Zusatzkammer 11_{T2} und dem oberen Trocknerraum 2_{T2} angeordnet sind. Die Frischluft 12_{T1} für den unteren Trocknerraum 2_{T1} wird dadurch vorerwärmt, so dass die zugehörige Trocknerluft mehr Feuchtigkeit aufnehmen kann. Der untere Trocknerraum benötigt für die gleiche Verdampfungsleistung weniger Heizenergie. Die heiße Abluft 14_{T1} und die Abwärme aus dem unteren Trocknerraum 2_{T1} erwärmt die obere Zusatzkammer 11_{T2} und den oberen Trocknerraum 2_{T2}. Der Trockner 1 kann mit einer höheren Energieeffizienz betrieben werden.

### Bezugszeichen

- 1: Trockner
- 2_{T1}, 2_{T2}: Trocknerraum
- 3_{T1}, 3_{T2}: Luftleitzylinder
- 4_{T1}, 4_{T2}: Siebdecke
- 5: Warenbahn
- 6: Einlass
- 7: Umlenkwalze
- 8.1, 8.2: Umlenkwalze
- 9: Auslass
- 10: Umlenkwalze
- 11_{T1}, 11_{T2}: Zusatzkammer
- 12_{T1}, 12_{T2}: Frischluft
- 13_{T1}, 13_{T2}: Kanal
- 14_{T1}, 14_{T2}: Abluft
- 15_{T1}, 15_{T2}: Kanal
- 16: Durchtrittöffnung
- 17_{T1}, 17_{T2}: Strömungskanal
- 18_{T1}, 18_{T2}: Vertikale Trennwand
- 19: Horizontale Trennwand
- 21: Ventilator
- 23: Heizelement
- 24: Heizungs- und Ventilatorraum

- T1, T2: Trommel

## Patentansprüche

1. Trockner (1) für eine textile Warenbahn (5), umfassend mindestens zwei vertikal übereinander geordnete Trocknerräume (2_{T1}, 2_{T2}), wobei jeder Trocknerraum (2_{T1}; 2_{T2}) eine Trommel (T1; T2) mit beidseitig dazu angeordneten Strömungskanälen (17_{T1}, 17_{T2}) aufweist, und dass jeder Trocknerraum (2_{T1}; 2_{T2}) eine separate Zusatzkammer (11_{T1}, 11_{T2}) aufweist, die Kanäle (13_{T1}, 13_{T2}, 15_{T1}, 15_{T2}) zur Zufuhr von Frischluft (12_{T1}, 12_{T2}) und Ableitung von Abluft (14_{T1}, 14_{T2}) aufweist, wobei die Zusatzkammern (11_{T1}, 11_{T2}) zwischen einer Stirnseite des zugehörigen Trocknerraums (2_{T1}; 2_{T2}) und einem separaten Heizungs- und Ventilatorraum (24) angeordnet ist, **dadurch gekennzeichnet, dass** die Kanäle (13_{T1}, 15_{T1}) zur Zufuhr von Frischluft (12_{T1}) und Ableitung von Abluft (14_{T1}) des unteren Trocknerraumes (2_{T1}) am oberen Trocknerraum (2_{T2}) und an der oberen Zusatzkammer (11_{T2}) anliegen.

2. Trockner nach Anspruch 1, **dadurch gekennzeichnet, dass** die Strömungskanäle (17_{T1}, 17_{T2}) durch perforierte Siebdecken (4_{T1}, 4_{T2}) von den Trommeln (T1, T2) getrennt sind.

3. Trockner nach Anspruch 1, **dadurch gekennzeichnet, dass** die Trommeln (T1, T2) Luftleitzylinder (3_{T1}, 3_{T2}) aufweisen, die vorzugsweise einstellbar ausgebildet sind.

4. Trockner nach Anspruch 1, **dadurch gekennzeichnet, dass** die Trocknerräume (2_{T1}; 2_{T2}) bis auf eine Durchtrittöffnung (16) zum Durchführen der Warenbahn (5) vollständig voneinander getrennt sind.

5. Trockner nach Anspruch 1, **dadurch gekennzeichnet, dass** an den Heizungs- und Ventilatorräumen (24) Ventilatoren (21) zum Absaugen der Abluft aus den Trocknerräumen (2_{T1}; 2_{T2}) angeordnet sind.

6. Trockner nach Anspruch 1, **dadurch gekennzeichnet, dass** innerhalb der Heizungs- und Ventilatorräume (24) Mittel zum Erwärmen der Trocknungsluft angeordnet sind.

7. Trockner nach Anspruch 6, **dadurch gekennzeichnet, dass** die Mittel zum Erwärmen der Trocknungsluft als Wärmetauscher, Gasbrenner oder als Elektroheizung ausgebildet sind.

8. Trockner nach Anspruch 1, **gekennzeichnet durch** einen Einlass (6) zum Einlaufen der Warenbahn (5), zwei Umlenkwalzen (8.1, 8.2) an einer Durchtrittöffnung (16) zum Führen der Warenbahn (5) von der unteren Trommel (T1) auf die obere Trommel (T2), und einem Auslass (9) zum Abführen der Warenbahn aus dem Trockner.

9. Verfahren zum Trocknen einer textilen Warenbahn (5), wobei in zwei vertikal übereinander angeordneten Trocknerräumen (2_{T1}; 2_{T2}) mit jeweils einer Trommel (T1; T2) eine separate Strömung erwärmte Trocknungsluft geleitet wird, wobei die Warenbahn (5) zuerst um die untere Trommel (T1) geführt wird, und dann um die obere Trommel (T2) geführt wird, wobei die erwärmte Trocknungsluft die Warenbahn (5) durchströmt und über einen Innenraum der Trommeln (T1, T2) abgeführt wird, wobei Frischluft (12_{T1}, 12_{T2}) für jeden Trocknerraum (2_{T1}; 2_{T2}) in einer zugehörigen separaten oberen und unteren Zusatzkammer (11_{T1}, 11_{T2}) zugeführt und Abluft (14_{T1}, 14_{T2}) über die zugehörige Zusatzkammer (11_{T1}, 11_{T2}) abgeführt wird, wobei die Frischluft (12_{T1}, 12_{T2}) innerhalb der Zusatzkammern (12_{T1}, 12_{T2}) mit der Trocknungsluft gemischt wird, **dadurch gekennzeichnet, dass** die Frischluft (12_{T1}) für den unteren Trocknerraum (2_{T1}) an der oberen Zusatzkammer (11_{T2}) und dem oberen Trocknerraum (2_{T2}) vorbeigeführt und dadurch vorerwärmt wird.

10. Verfahren zum Trocknen einer textilen Warenbahn (5) nach Anspruch 9, **dadurch gekennzeichnet, dass** die Abluft (14_{T1}) für den unteren Trocknerraum (2_{T1}) an der oberen Zusatzkammer (11_{T2}) und dem oberen Trocknerraum (2_{T2}) vorbeigeführt wird.

11. Verfahren zum Trocknen einer textilen Warenbahn (5) nach Anspruch 10, **dadurch gekennzeichnet, dass** der untere Trocknerraum (2_{T1}) um mindestens 30°, vorzugsweise um mindestens 60° Grad, besonders bevorzugt um mindestens 90° Grad, wärmer betrieben wird als der obere Trocknerraum (2_{T2}).

12. Verfahren zum Trocknen einer textilen Warenbahn (5) nach Anspruch 9, **dadurch gekennzeichnet, dass** die erwärmte Trocknungsluft vor dem Durchströmen durch die Trommeln (T1, T2) entlang eines Strömungskanals (17_{T1}, 17_{T2}) geführt und mittels perforierter Siebdecken (4_{T1}, 4_{T2}) in der Strömungsgeschwindigkeit vergleichmäßigt wird.

13. Verfahren zum Trocknen einer textilen Warenbahn (5) nach Anspruch 9, **dadurch gekennzeichnet, dass** die Trocknungsintensität der Warenbahn (5) über die Arbeitsbreite durch Luftleitzylinder (3_{T1}, 3_{T2}) innerhalb der Trommeln (T1, T2) eingestellt wird.

14. Verfahren zum Trocknen einer textilen Warenbahn (5) nach Anspruch 9, **dadurch gekennzeichnet, dass** die Warenbahn (5) jede Trommel (T1, T2) um mindestens 280° umschlingt.

15. Verfahren zum Trocknen einer textilen Warenbahn nach Anspruch 9, **dadurch gekennzeichnet, dass** innerhalb der Zusatzkammer (11_{T1}, 11_{T2}) die Abluft (14_{T1}, 14_{T2}) an der Stelle aus der Trocknungsluft abgeführt wird, an der sie das niedrigste Temperatur- bzw. Energieniveau besitzt.

16. Verfahren zum Trocknen einer textilen Warenbahn nach Anspruch 9, **dadurch gekennzeichnet, dass** die Frischluft (12_{T1}, 12_{T2}) und die Trocknungsluft innerhalb des jeweiligen Heizungs- und Ventilatorraumes (24) erwärmt werden.

17. Verfahren zum Trocknen einer textilen Warenbahn nach Anspruch 16, **dadurch gekennzeichnet, dass** die Erwärmung der Frischluft (12_{T1}, 12_{T2}) und Trocknungsluft über Wärmetauscher, Gasbrenner und/oder eine Elektroheizung erfolgt.
